# FASCICULE DE BREVET EUROPEEN

(11) **EP 0 737 427 B1**
(45) Date de publication et mention de la délivrance du brevet: **28.03.2001**
(21) Numéro de dépôt: 96105409.5
(22) Date de dépôt: 04.04.1996
(51) Int. Cl.: A44C 5/20

(54) **Maillon réglable pour bracelet à maillons**
Verstellbares Glied für Gliederarmband
Adjustable link for articulated bracelet

(30) Priorité: 11.04.1995 FR 9504334
(43) Date de publication de la demande: 16.10.1996
(73) Titulaire: The Swatch Group Management Services AG, 2501 Biel (CH)
(72) Inventeur: Cyril, Cuche, 2502 Bienne (CH)
(74) Mandataire: Patry, Didier Marcel Pierre

(56) Documents cités:
- EP-A- 0 345 014
- CH-A- 272 897
- DE-A- 2 852 482
- DE-U- 9 011 420
- FR-A- 2 058 819

## Description

L'invention est relative à un maillon réglable destiné à être incorporé à un bracelet composé d'une pluralité de maillons.

Il est connu que le poignet humain varie de diamètre en fonction de la température ambiante. Pendant la saison chaude son diamètre augmente, alors que pendant la saison froide ce diamètre diminue. Il s'agit donc pour un bracelet entourant ce poignet de pouvoir être ajusté en fonction de ces différences de diamètre si l'on veut éviter, selon les circonstances évoquées ci-dessus, que ce bracelet pende ou étrangle le poignet.

Les bracelets exécutés en cuir peuvent présenter un nombre suffisant de trous pour faciliter cet ajustement. On choisira en effet le trou convenable que recevra l'ardillon de la boucle pour un bon ajustement du bracelet. Par contre, si l'on a affaire à un bracelet composé de maillons articulés, ce choix n'est plus possible et l'on devra se contenter de l'ajustement de longueur fait une fois pour toute à l'achat du bracelet. Et encore, lors de cet achat, est-on limité à un ajustement qui n'est pas plus fin que celui de la longueur d'un maillon. Pour remédier à cet inconvénient et dans le cas où le bracelet à maillon comporte un fermoir du style portefeuille par exemple, on a déjà proposé une solution à ce problème, solution exposée par exemple dans le document EP-A-0 350 785.

Dans ce document, le fermoir comporte un premier élément portant un crochet et un second élément sous lequel est disposée une gâchette solidaire d'un poussoir. Le second élément est pourvu d'une ouverture qui laisse apparaître deux trous identiques disposés côte à côte dans la direction longitudinale du bracelet. Le crochet peut être verrouillé au choix par le premier ou le second trou selon que l'on désire un enroulement serré ou plus libre du bracelet autour du poignet. En position de fermeture, le bec du crochet vient se placer sous la gâchette. Pour ouvrir le fermoir, on presse sur le poussoir. Ce dispositif permet un allongement ou un rétrécissement de la longueur du bracelet plus court que la longueur d'un maillon.

D'autres fermoirs sont équipés de systèmes produisant le même effet. Par exemple, les documents CH-A-669 501, DE-A-2 852 482 et FR-A-2 058 819 mettent tous à profit un système pourvu de crémaillères et de cliquets baladeurs.

Dans EP-A-0 345 014, des poussoirs sont insérés entre une plaque creuse et une fiche, avant la fermeture du maillon par une deuxième plaque. Le document CH-A-272 897 dévoile le préambule de la revendication 1. La coiffe y coopère avec des rails positionnés sur la base, grâce à des rainures ménagées dans les poussoirs.

Ainsi tous les systèmes de réglage fin proposés et connus du déposant sont liés à un fermoir d'exécution parfois compliquée. Pour remédier à ces inconvénients, l'invention propose un maillon réglable indépendant du fermoir. Ce maillon comprend des moyens qui sont mis en oeuvre pour que sa longueur puisse être réglée manuellement selon au moins deux longueurs différentes pour permettre l'adaptation de la longueur du bracelet aux variations de diamètre du poignet qui le porte, ledit maillon réglable comportant deux moyens d'attache pour le lier aux autres maillons ou éléments faisant partie du bracelet.

Un tel maillon comporte les caractéristiques de la revendication 1.

Le maillon de l'invention peut ainsi être placé n'importe où dans le bracelet à maillons ou à proximité du fermoir, ou encore à proximité d'un boîtier de montre si le bracelet comporte une montre. Il présente l'intérêt d'être de courte longueur, donc peu voyant et peu encombrant. Son attrait consiste aussi en ce qu'il peut être proposé en accessoire, vendu à part par le bijoutier détaillant et facilement intégrable quand on le voudra dans le bracelet.

L'invention va être exposée maintenant dans la description qui va suivre en s'aidant du dessin qu'illustre un mode d'exécution pris en exemple, dessin dans lequel :
- la figure 1 est une vue en perspective du maillon de l'invention présenté en position déployée,
- la figure 2 est une vue en perspective du maillon de l'invention présenté en position rétractée,
- la figure 3 est une vue en perspective et avec déchirures du maillon de l'invention en position déployée,
- la figure 4 est une vue en perspective du seul mécanisme à poussoirs faisant partie du maillon montré en figure 3, et
- la figure 5 est une vue en plan du maillon de l'invention avec déchirures, ce maillon étant intégré entre deux autres maillons faisant partie du bracelet.

Des vues en perspective du maillon selon l'invention sont montrées aux figures 1 et 2. La figure 1 présente le maillon 1 en position ouverte ou déployée, tandis que la figure 2 présente ce même maillon 1 en position fermée ou rétractée. Ce maillon réglable est destiné à être incorporé à un bracelet comportant une pluralité de maillons. Il est pourvu de moyens qui seront décrits en détail ci-dessous, pour modifier sa longueur dans le sens longitudinal du bracelet par suite d'une action manuelle, pour le disposer selon au moins deux longueurs, l'une ouverte et l'autre fermée. Il est ainsi possible d'adapter la longueur du bracelet au poignet qui le porte. La figure 1 montre encore que le maillon réglable 1 est pourvu de moyens 4 et 5 pour le lier aux autres maillons ou autres éléments, par exemple fermoir ou boîte de montre, faisant partie du bracelet.

Plus spécifiquement, et selon le mode d'exécution qui sera décrit, à titre d'exemple, dans la suite de cette description, le maillon 1 comporte trois parties essentielles qui apparaissent bien en figure 3, où une de ces parties est déchirée pour faciliter les explications qui vont suivre.

Le maillon réglable 1 comporte d'abord une coiffe 6 à laquelle est fixé un premier moyen d'attache 4 qui permet de le lier à un autre maillon fixe du bracelet. Ce moyen 4 représenté en entier sur les figures 1 et 2 et partiellement sur la figure 3, est un petit gond fixé à la coiffe et percé d'un trou 40 destiné à recevoir une barrette 41 pour le lier à un maillon fixe 2 (voir figure 5). Le maillon réglable 1 comporte ensuite une base 7 à laquelle est fixé un second moyen d'attache 5 qui permet de le lier à un autre maillon fixe du bracelet. Ce moyen 5 représenté sur les figures 1 et 3, est une barrette traversant à la fois la base 7 et un gond 50 faisant partie d'un maillon fixe 3 (voir figure 5). Comme on le voit bien sur les figures 1 à 3, la base 7 est susceptible de coulisser dans la coiffe 6. Le maillon réglable 1 comporte enfin un mécanisme 8 à poussoirs 9 et 10, mécanisme représenté pour lui seul en figure 4. Les poussoirs 9 et 10 du mécanisme 8 sont actionnables manuellement et permettent de choisir l'une des deux longueurs que peut offrir au moins le maillon réglable 1.

On va décrire maintenant dans le détail chacune des parties composant le maillon réglable ainsi que son mode de fonctionnement. On se référera pour cela aux figures 1 à 4 déjà mentionnées et également à la figure 5 qui est une vue en plan du maillon réglable 1 présenté avec des déchirures, ce maillon étant intégré entre deux autres maillons 2 et 3 faisant partie du bracelet.

La coiffe 6 présente la forme d'un U composé de courtes branches 11 et 12. L'intérieur de chacune de ces branches comporte un rail respectivement référencé 13 et 14. La face réunissant les deux branches est de forme rectangulaire dont les dimensions peuvent s'apparenter à celles des autres maillons composant le bracelet. La base 7 présente la forme d'un tube de section rectangulaire. Les faces extérieures 15, 16 des petits côtés de ce tube portent chacune une rainure 17, 18 dimensionnée pour glisser sur un rail 13, 14 de la coiffe 6. Un des grands côtés du tube présente une face fermée 19, alors que l'autre des grands côtés est muni de crémaillères 21 et 22 se faisant face, ces crémaillères étant dirigées dans le sens longitudinal du bracelet. Chacune des crémaillères 21 et 22 est équipée d'au moins deux dents référencées respectivement par 23', 24' et 23, 24. Le mécanisme 8 à poussoirs, bien représenté à la figure 4, comporte un profilé 25, lui aussi en forme de U, susceptible de se déplacer librement à l'intérieur du tube de la base 7. Les faces intérieures des branches du U du profilé comportent des rainures 26 servant de guide à deux poussoirs 9 et 10, chacun muni d'un rail 27 coulissant dans la rainure 26. Les poussoirs 9 et 10 sont disposés l'un en face de l'autre en prolongement et sont séparés par un ressort de rappel 28. Chacun des poussoirs 9 et 10 comporte aussi un cran 29 et 29' susceptible de coopérer avec une des dents 23 ou 24 et 23' ou 24' d'une des crémaillères 22 et 21. Chacun des poussoirs 9 et 10 comporte encore une tête référencée respectivement 30 et 30', tête sur laquelle s'exerce la pression manuelle. La tête 30 émerge d'une part du petit côté 16 de la base 7 par une ouverture 31 dont la longueur est plus grande que celle de la tête et d'autre part de la branche 12 de la coiffe 6 par une ouverture 32 dont les dimensions sont sensiblement égales aux dimensions présentées par la section de la tête. De façon analogue, la tête 30' émerge d'une part du petit côté 15 de la base 7 par une ouverture 31' dont la longueur est plus grande que celle de la tête et d'autre part de la branche 11 de la coiffe 6 par une ouverture 32' dont les dimensions sont sensiblement égales aux dimensions présentées par la section de la tête.

De la description qui précède, on a compris qu'en exerçant une pression sur chacune des têtes 30 et 30', on dégage les crans 29 et 29' d'une des dents de la crémaillère 22 et 21. Dès lors, la base 7 peut se déplacer librement par rapport à la coiffe 6 jusqu'à ce que le cran de chacun des poussoirs tombe dans une autre dent de chacune des crémaillères. On observera que pour allonger le maillon, il faut opérer une pression sur les têtes des poussoirs, alors que pour le raccourcir il suffit de pousser la base dans la coiffe, par exemple en effectuant une opération d'étranglement du bracelet avec la main. On comprendra que ceci est dû à la forme en dents de scie donnée aux dents de la crémaillère, ces dents étant dirigées dans le sens qu'il faut pour obtenir l'effet cité. Ainsi, quand une traction est exercée sur le bracelet, ce qui se présente constamment, ce bracelet ne pourra pas augmenter de diamètre à moins que délibérément on exerce une pression sur les poussoirs. Dans le cas du raccourcissement, l'effort de compression exercé sur le maillon fait monter le cran du poussoir le long du plan incliné de la dent pour l'amener finalement à tomber dans le creux de la dent suivante, sans qu'il soit nécessaire d'agir sur les têtes de poussoir. Quoiqu'il en soit, on remarquera que le mécanisme à poussoirs 8 suit le mouvement de la coiffe 6, alors qu'il glisse dans la base 7 quand un changement de longueur est effectué.

On fera observer que le mode d'exécution montré dans les figures fait état de crémaillères possédant chacune trois dents, ce qui permet de disposer le maillon réglable dans trois positions différentes pour étendre encore le domaine de réglage. Pour cela, et par rapport à la description ci-dessus, une dent supplémentaire 35 et 35' a été ajoutée à chacune des crémaillères 22 et 21. A titre d'information, on signalera qu'un pas de 3 mm a été choisi entre chaque dent.

Pour cacher les crémaillères 21 et 22, ainsi que le mécanisme à poussoirs 8, la figure 1 montre qu'on a placé un cache 36 sur la base 7.

Comme cela apparaît sur les figures 3, 4 et 5, la tête 30, 30' de chacun des poussoirs 9, 10 est en forme de crosse à section rectangulaire. La partie verticale 33, 33' de la crosse, celle qui se déplace dans l'ouverture 31, 31' pratiquée dans le petit côté 16, 15 de la base 7, présente une largeur sensiblement plus petite que la partie horizontale 34, 34' de ladite crosse, cette partie horizontale étant adaptée à l'ouverture 32, 32' de la branche 12, 11 de la coiffe 6. On comprendra que cette façon de réaliser la tête du poussoir permet de réduire de façon importante la longueur des ouvertures 31, 31' pratiquées dans la base 7 et, par voie de conséquence, de réduire la longueur du maillon proprement dit.

La figure 5 montre également que pour améliorer la prise du doigt sur la partie horizontale 34, 34' de la tête, on a augmenté sa longueur vers la droite de la figure, ce qui a obligé de prévoir des rainures 60, 60' dans le profilé 25. Ces rainures évitent d'élargir le profilé et, partant, le maillon lui-même.

La description qui vient d'être faite du maillon réglable montre aussi qu'il est aisé de l'assembler et aussi de le démonter, car il ne comporte aucune vis qui nécessiterait l'usage d'un outil. En effet, le mécanisme à poussoir 8 présente un assemblage évident et immédiat. Une fois cet assemblage réalisé, on le pousse dans la base 7 en comprimant les poussoirs jusqu'à ce que les têtes 30, 30' émergent des ouvertures 31, 31'. On glisse ensuite la coiffe 6 sur la base en effectuant la même opération de pression sur les têtes 30, 30' jusqu'à ce qu'elles émergent des ouvertures 32, 32'.

## Revendications

1. Maillon réglable (1) destiné à être incorporé à un bracelet composé d'une pluralité de maillons (2, 3), comprenant une coiffe (6) à laquelle est fixé un premier moyen d'attache (4) aux autres maillons ou éléments du bracelet, une base (7) à laquelle est fixé un second moyen d'attache (5) aux autres maillons ou éléments du bracelet, la base (7) étant susceptible de coulisser dans la coiffe (6), et un mécanisme (8) à poussoirs (9, 10) actionnables manuellement, ledit mécanisme permettant de régler sa longueur dans le sens longitudinal du bracelet selon au moins deux longueurs différentes pour permettre l'adaptation de la longueur du bracelet, ledit maillon étant caractérisé en ce que la coiffe (6) présente la forme d'un U dont chacune des branches (11, 12) est munie d'un rail (13, 14) tourné vers l'intérieur du U, en ce que la base (7) présente la forme d'un tube de section rectangulaire, les faces extérieures (15, 16) des petits côtés portant chacune une rainure (17, 18) dimensionnée pour glisser sur un des rails (13, 14) de la coiffe (6) et en ce que les poussoirs comprennent chacun une tête (30, 30') émergeant respectivement de part et d'autre du maillon, d'une part d'un des petits côtés (16, 15) de la base (7) par une ouverture (31, 31') dont la longueur est plus grande que celle de la tête, et d'autre part d'une des branches (12, 11) de la coiffe (6) par une ouverture (32, 32') dont les dimensions sont sensiblement égales aux dimensions présentées par la section de la tête, tête sur laquelle s'exerce la pression manuelle.

2. Maillon réglable (1) selon la revendication 1, caractérisé en ce qu'une face des grands côtés (19) de la base (7) est fermée et l'autre (20) est munie de crémaillères (21, 22) qui se font face et sont dirigées dans le sens longitudinal du bracelet, chacune des crémaillères étant équipée d'au moins deux dents (23', 24'; 23, 24).

3. Maillon réglable (1) selon la revendication 2. caractérisé en ce que le mécanisme (8) à poussoirs comporte un profilé (25) en forme de U susceptible de se déplacer dans la base (7), les faces intérieures des branches du U comportant des rainures (26) servant de guides à deux poussoirs (9, 10) munis de rails (27), les deux poussoirs étant disposés l'un en face de l'autre et séparés par un ressort de rappel (28), chacun des poussoirs (9, 10) comportant en outre un cran (29, 29') susceptible de coopérer avec une des dents (23, 24; 23', 24') d'une des crémaillères (22, 21).

4. Maillon réglable (1) selon la revendication 1 ou 2, caractérisé par le fait que la tête (30, 30') de chacun des poussoirs (9, 10) est en forme de crosse à section rectangulaire, sa partie verticale (33, 33'), susceptible de se déplacer dans l'ouverture (31, 31') pratiquée dans le petit côté (16, 15) de la base (7), présentant une largeur sensiblement plus petite que la largeur de sa partie horizontale (34, 34') adaptée à l'ouverture (32, 32') de la branche (12, 11) de la coiffe (6).

5. Maillon réglable (1) selon la revendication 2, caractérisé par le fait que chacune des crémaillères (21, 22) est équipée de trois dents (23', 24', 35'; 23, 24, 35).

6. Maillon réglable (1) selon la revendication 2, caractérisé par le fait que la face (20) de la base (7) munie de crémaillères (21, 22) est recouverte d'un cache (36) pour masquer le mécanisme à poussoirs (8).

## Patentansprüche

1. Einstellbares Kettenglied (1), das dazu bestimmt ist, in ein Armband eingebaut zu werden, das aus mehreren Kettengliedern (2, 3) gebildet ist, umfassend eine Kappe (6), an der ein erstes Mittel (4) für die Befestigung mit den anderen Kettengliedern oder Elementen des Armbandes befestigt ist, eine Grundplatte (7), an der ein zweites Mittel (5) für die Befestigung an den anderen Kettengliedern oder Elementen des Armbandes befestigt ist, wobei die Grundplatte (7) in der Kappe (6) gleiten kann, und einen Mechanismus (8) mit manuell betätigbaren Druckvorrichtungen (9, 10), wobei der Mechanismus ermöglicht, seine Länge in Längsrichtung des Armbandes auf eine von wenigstens zwei verschiedenen Längen einzustellen, um die Anpassung der Länge des Armbandes zu ermöglichen, wobei das Kettenglied dadurch gekennzeichnet ist, daß die Kappe (6) die Form eines U aufweist, wovon jeder der Schenkel (11, 12) mit einer in das Innere des U gewendeten Schiene (13, 14) versehen ist, daß die Grundplatte (7) die Form eines Rohrs mit rechteckigem Querschnitt aufweist, wobei die Außenflächen (15, 16) der kleinen Seiten jeweils eine Nut (17, 18) tragen, die so bemessen ist, daß sie auf einer der Schienen (13, 14) der Kappe (6) gleiten kann, und daß die Druckvorrichtungen jeweils einen Kopf (30, 30') aufweisen, der auf der einen bzw. auf der anderen Seite des Kettengliedes einerseits von einer der kleinen Seiten (16, 15) der Grundplatte (7) durch eine Öffnung (31, 31') vorsteht, deren Länge größer als jene des Kopfes ist, und andererseits von einem der Schenkel (12, 11) der Kappe (6) durch eine Öffnung (32, 32') vorsteht, deren Abmessungen im wesentlichen gleich denen des Querschnitts des Kopfes sind, wobei auf den Kopf der manuelle Druck ausgeübt wird.

2. Einstellbares Kettenglied (1) nach Anspruch 1, dadurch gekennzeichnet, daß eine Fläche der großen Seiten (19) der Grundplatte (7) verschlossen ist und die andere (20) mit Zahnstangen (21, 22) versehen ist, die einander zugewandt sind und in Längsrichtung des Armbandes orientiert sind, wobei jede der Zahnstangen mit wenigstens zwei Zähnen (23', 24'; 23, 24) versehen ist.

3. Einstellbares Kettenglied (1)nach Anspruch 2, dadurch gekennzeichnet, daß der Mechanismus (8) mit Druckvorrichtungen einen U-förmigen Profilstahl (25) umfaßt, der sich in der Grundplatte (7) bewegen kann, wobei die Innenflächen der Schenkel des U Nuten (26) aufweisen, die als Führungen für zwei mit Schienen (27) versehene Druckvorrichtungen (9, 10) dienen, wobei die beiden Druckvorrichtungen einander zugewandt angeordnet sind und durch eine Rückstellfeder (28) getrennt sind, wobei jede der Druckvorrichtungen (9, 10) außerdem eine Raste (29, 29') aufweist, die mit einem der Zähne (23, 24; 23', 24') einer der Zahnstangen (22, 21) zusammenwirken kann.

4. Einstellbares Kettenglied (1) nach Anspruch 1 oder 2, dadurch gekennzeichnet, daß der Kopf (30, 30') jeder der Druckvorrichtungen (9, 10) die Form einer Traverse mit rechteckigem Querschnitt besitzt, wobei ihr vertikaler Teil (33, 33'), der sich in der Öffnung (31, 31'), die in der kleinen Seite (16, 15) der Grundplatte (7) ausgebildet ist, bewegen kann, eine Breite aufweist, die wesentlich kleiner ist als die Breite ihres horizontalen Teils (34, 34'), der an die Öffnung (32, 32') des Schenkels (12,11) der Kappe (6) angepaßt ist.

5. Einstellbares Kettenglied (1) nach Anspruch 2, dadurch gekennzeichnet, daß jede der Zahnstangen (21, 22) mit drei Zähnen (23', 24', 35'; 23, 24, 35) versehen ist.

6. Einstellbares Kettenglied (1) nach Anspruch 2, dadurch gekennzeichnet, daß die mit Zahnstangen (21, 22) versehene Fläche (20) der Grundplatte mit einer Abdeckung (36) bedeckt ist, um den Mechanismus (8) mit Druckvorrichtungen zu verbergen.

## Claims

1. Adjustable link (1) intended to be incorporated in a bracelet consisting of a plurality of links (2, 3), comprising a cap (6) to which are fixed first attachment means (4) to the other links or bracelet elements, a base (7) to which are fixed second attachment means (5) to the other links or bracelet elements, the base (7) being capable of sliding into the cap (6), and a mechanism (8) with push-pieces (9, 10) able to be actuated manually, said mechanism enabling to adjust its length in the longitudinal direction of the bracelet to at least two lengths to enable the length of the bracelet to be adapted, said link being characterized in that the cap (6) has the shape of a U each of whose branches (11, 12) is provided with a rail (13, 14) turned towards the inside of the U, that the base (7) is tube-shaped with a rectangular cross-section, the external faces (15, 16) of the small sides each carrying a groove (17, 18) sized so as to slide on one of the rails (13, 14) of the cap (6) and in that the push buttons each comprise a head (30, 30') emerging respectively on both sides of the link on the one hand from one of the small sides (16, 15) of the base (7) via an opening (31, 31') whose length is greater than that of the head, and on the other hand from one of the branches (12, 11) of the cap (6) via an opening (32, 32') whose dimensions are substantially equal to the dimensions of the cross-section of the head, onto which manual pressure is applied.

2. Adjustable link (1) according to claim 1, characterized in that one of the faces of the large sides (19) of the base (7) is closed and the other (20) is provided with racks (21, 22) which face each other and are directed in the longitudinal direction of the bracelet, each of the racks being provided with at least two teeth (23', 24'; 23, 24).

3. Adjustable link (1) according to claim 2, characterized in that the push-piece mechanism (8) comprises a U-shaped profile bar (25) capable of moving in the base (7), the internal faces of the branches of the U comprising grooves (26) which act as guides to two push-pieces (9, 10) provided with rails (27), the two push-pieces being arranged facing each other and separated by a return spring (28), each of the push-pieces (9, 10) further comprising a notch (29, 29') capable of cooperating with one of the teeth (23, 24: 23', 24') of one of the racks (22, 21)).

4. Adjustable link (1) according to claim 1 or 2, characterized in that the head (30, 30') of each of the push-pieces (9, 10) has the shape of a cross with a rectangular cross-section, its vertical part (33, 33'), which is capable of moving in the opening (31, 31') made in the small side (16, 15) of the base (7), having a width substantially smaller than the width of its horizontal part (34, 34') which is adapted to the opening (32, 32') of the branch (12, 11) of the cap (6).

5. Adjustable link (1) according to claim 2, characterized in that each of the racks (21, 22) is provided with three teeth (23', 24', 35'; 23, 24, 35).

6. Adjustable link (1) according to claim 2, characterized in that the face (20) of the base (7) which is provided with racks (21, 22) is covered with a screen (36) to cover the push-piece mechanism (8).
